# EUROPÄISCHE PATENTSCHRIFT

(11) **EP 0 673 464 B1**
(45) Veröffentlichungstag und Bekanntmachung des Hinweises auf die Patenterteilung: **05.08.1998**
(21) Anmeldenummer: 94928195.0
(22) Anmeldetag: 05.10.1994
(51) Int. Cl.: E05F 15/14

(54) **EIN- ODER ZWEIFLÜGELIGE SCHIEBE-, SCHWENKSCHIEBE- ODER TASCHENTÜR**
ONE- OR TWO-LEAF SLIDING DOOR, SWINGING DOOR OR POCKET DOOR
PORTE COULISSANTE, PORTE COULISSANTE ET LOUVOYANTE OU PORTE ESCAMOTABLE A UN OU A DEUX BATTANTS

(30) Priorität: 05.10.1993 AT 1998/93; 03.01.1994 AT 4/94
(43) Veröffentlichungstag der Anmeldung: 27.09.1995
(73) Patentinhaber: IFE Industrie-Einrichtungen Fertigungs-Aktiengesellschaft, A-3340 Waidhofen a.d. Ybbs (AT)
(72) Erfinder: FINK, Martin, A-3340 Waidhofen a.d. Ybbs (AT)
(74) Vertreter: Patentanwälte BARGER, PISO & PARTNER
(86) Internationale Anmeldenummer: AT9400146
(87) Internationale Veröffentlichungsnummer: WO9509959

(56) Entgegenhaltungen:
- DE-A- 3 602 781
- GB-A- 2 118 667

## Beschreibung

Die Erfindung betrifft ein- oder zweiflügelige Schiebe-, Schwenkschiebe- oder Taschentüren, mit elektrischem, pneumatischem oder hydraulischem Antrieb, insbesonders für Fahrzeuge, wobei eine Spindel vorgesehen ist, mit der der Flügel bzw. die Flügel über eine Mutter verbunden ist bzw. sind, wobei bei zweiflügeligen Türen die Spindel symmetrisch zur Türmitte ausgebildet ist und wobei der Türantrieb entweder drehend auf die Spindel oder linear auf einen der Flügel wirkt.

Eine Schiebetüre dieser Art ist aus der GB 2 118 667 A bekannt, wobei die Mutter bezüglich der Flügel nicht starr befestigt ist, sondern sowohl in axialer als auch in Umfangsrichtung merkliches Spiel aufweist, da sie zwischen zwei Anschlägen, die mit dem Flügel fest verbunden sind, entlang der Spindel "verschraubbar" ist. Der Grund für diese Anordnung ist, daß die Mutter einen Stift trägt, der in einer Führung geführt ist, die an der Stelle, die der Schließstellung der Türe entspricht, abgebogen ist und so die Türe selbsthemmend verriegelt.

Eine Schwenkschiebetüre mit elektrischem Antrieb ist beispielsweise aus der DE-C 36 30 229 bekannt. Diese Druckschrift offenbart eine zweiflügelige Tür, bei der jedes Blatt eine obere und eine untere Führungsschiene aufweist, in die jeweils zumindest eine Rolle eingreift, deren vertikal verlaufende Drehachse um ein vertikal verlaufendes Türbaumrohr verschwenkbar ist, wobei diese Schwenkbewegung die Ausstellbewegung der Tür bewirkt.

Da der elektrische Antrieb nur während der Betätigung der Tür unter Strom stehen kann, ist zur Verriegelung der Tür ein Totpunktmechanismus notwendig, der sicherstellt, daß ein Manipulieren an der geschlossenen Tür nicht zu deren Öffnen führen kann.

Dieser Totpunktmechanismus bedingt auch, daß die Türe erst dann verriegelt ist, wenn sie vollständig in die Schließendlage eingefahren ist, so daß jeder Ausfall des Antriebes oder jedes Hindernis, daß das vollständige Schließen der Türe verhindert, mit sich bringt, daß die Türe in der Folge, beispielsweise zufolge der Vibrationen des fahrenden Fahrzeuges, geöffnet werden kann. Andererseits bringt der Totpunktmechanismus mit sich, daß er genau justiert werden muß, was im rauhen Betrieb und bei den großen auftretenden Temperaturunterschieden schwierig und somit nachteilig ist.

Ein weiterer großer Nachteil ist die Verwendung des jeweils einem Türblatt zugeordneten Türbaumrohres, das sich am Rand der Türöffnung im Bereich der Schließnebenkante befindet und bei geöffneter Tür nur mit Schwierigkeiten und auch dann nicht vollständig abgedeckt werden kann. Im Zuge des Schließens der Türe stellt das Türbaumrohr im Bereich der Schließnebenkante, besonders für Kinder, Ältere und gebrechliche Personen, die einen Halt suchen, eine Gefahrenquelle ersten Ranges dar.

Probleme entstehen beim Justieren auch dadurch, daß die Türbaumrohre sowohl im Bodenbereich als auch im Dachbereich montiert und justiert werden müssen. Es bedarf keines besonderen Nachweises der dabei auftretenden Probleme in allen drei Achsenrichtungen.

Es gibt bereits seit langem auch Schwenkschiebetüren mit pneumatischem oder hydraulischem Antrieb, wie sie beispielsweise aus der AT-B-188 232 bekannt sind, bei denen die Türflügel mittels eines Schlittens schwenkbar an einem ortsfesten, kreisrunden Tragrohr längsverschieblich geführt sind. Dabei sind die entsprechenden Führungsschienen für die Ausstellbewegung und die Längsführung im Bereich der Türoberkante und der Türunterkante fahrzeugseitig angeordnet, am Türflügel sind entsprechende Führungsrollen vorgesehen.

Der Antrieb erfolgt über eine Zylinder-Kolben-Einheit, wobei zur Verringerung der Einbaubreite verschiedene Hebel- und Scherenmechanismen vorgeschlagen worden sind. Diese Türen verriegeln im geschlossenen Zustand im Bereich der Nebenschließkante mit einem dort angebrachten Mechanismus, um einerseits im Falle des Druckabfalles im Antrieb auch während der Fahrt geschlossen zu bleiben, aber auch, weil der übliche Betriebsdruck nicht ausreicht, um ein öffnen der Türe zuverlässig zu verhindern. Ein dazu ausreichender Betriebsdruck ist wegen der notwendigen Wandstärken der Rohre und Schläuche nicht auf ökonomische Weise zu erreichen.

Der in Höhe des Türgriffes über das Tür-Frei-Profil ragende Verschluß im Bereich der Nebenschließkante stellt eine ebensolche Gefahrenquelle dar wie das Türbaumrohr bei der eingangs genannten Konstruktion.

Die Erfindung zielt darauf ab, eine ein- oder zweiflügelige Türe einer der eingangs genannten Arten zu schaffen, die die genannten Nachteile nicht aufweist und die leicht und einfach ein- und auszubauen ist, wobei insbesonders auch die Justierung vereinfacht vorgenommen werden soll. Darüberhinaus soll die Nebenschließkante von Hindernissen und einklemmgefährdenden Gegenständen und Einbauten befreit sein.

Erfindungsgemäß werden diese Ziele durch die kennzeichnenden Merkmale des Anspruches 1 erreicht.

Durch diesen Aufbau erreicht man eine selbsteinstellende, stufenlose Türverriegelung, womit sowohl der Totpunktmechanismus als auch die Zuhaltung an der Nebenschließkante als auch der unerwünschte Türbaum überflüssig wird.

Die eigentliche Aufhängung der Türe kann auf unterschiedliche, dem Stand der Technik entsprechende Art und Weise erfolgen und hängt davon ab, ob es sich um eine ein- oder zweiflügelige Türe handelt, ob eine Schiebe-, eine Schwenkschiebe- oder eine Taschentüre geschaffen werden soll und davon, welcher Antrieb vorgesehen ist.

Das Freigeben der Bremse bzw. Kupplung im Zuge der öffnungsbewegung erfolgt bevorzugt auch bei pneumatischem bzw. hydraulischem Antrieb elektrisch, da dies eine einfachere Steuerung und ein sanfteres Öffnen als eine pneumatische bzw. hydraulische Betätigung erlaubt.

Bei zweiflügeligen Türen wird durch den Spindeltrieb nicht nur die Türbewegung synchronisiert, sondern es erfolgt die Übertragung der Bewegungskräfte für einen Türflügel auch dann über die Spindel, wenn der eigentliche Türantrieb auf einen Türflügel wirkt. Es verstzt nämlich in diesem Fall die Bewegung dieses Türflüges über die mit ihm verbundene Mutter die Spindel in Drehung, was sich auf das andere Türblatt über dessen Mutter so überträgt, daß sich beide Flügel synchron Öffnen bzw. Schließen, da, wie oben erwähnt die Spindel symmetrisch zur Türmitte, somit über die halbe Länge rechtsgängig und über die andere Hälfte der Länge linksgängig ausgebildet ist.

Üblicherweise ist ein drehend auf die Spindel wirkender Antrieb, beispielsweise ein Elektromotor, der über einen Zahnriemen oder ein Zahnradgetriebe die Spindel in Rotation versetzt, vorgesehen. Es kann aber die Drehbewegung der Spindel durch einen linearen Antrieb, der auf eine ihm zugeordnete Mutter, die auf der Spindel sitzt, wirkt, erfolgen. In beiden Fällen wird die Spindel gedreht.

Ein weiterer mit der Erfindung erreichbarer Vorteil liegt in der günstigen Anordnung einer pneumatischen Kolben-Zylinder-Einheit oberhalb der Tür. Der Kolben hat eine Länge, die etwa der halben Türbreite, somit einem Türblatt entspricht. Da er auf den Türflügel wirkt, neben dem er liegt, kann er ohne Gestänge oder Scherenmechanismus direkt an diesem Flügel, bzw. einem an ihm angebrachten Vorsprung, angreifen. Der Türflügel, der unter der pneumatische Kolben-Zylinder-Einheit liegt, wird ohne merklichen Platzbedarf über die Spindel bewegt.

In einer Ausgestaltung der Erfindung ist vorgesehen, im Bereich der Türnebenschließkante, oberhalb der üblichen Griffhöhen und bevorzugt nahe der Türoberkante, somit von der Abdeckung des Türantriebes mitabgedeckt, eine Türabstützung in Form einer am Türrahmen angebrachten Rolle vorzusehen, deren Achse im wesentlichen horizontal und zur Bewegungsrichtung der Tür im Schließendbereich normal liegt, und die mit einer unter die Rolle zu liegen kommenden Stützfläche der Tür zusammenwirkt.

Dies bringt überraschenderweise eine wesentliche Verbesserung der Stabilität der Türe im geschlossenen Zustand mit sich, da jeder Versuch eines Öffnens der Türe, sei es durch Passagiere oder Druckstöße bei Zugbegegnungen, ein Anheben der Türe im Bereich der Nebenschließkante mit sich bringt. Durch die Abstützung wird das Anheben und somit auch Ausheben und Öffnen wirksam verhindert.

Andere Vorteile und Details werden anhand der Beschreibung der Zeichnungen näher erläutert. Dabei zeigt:
Fig. 1 eine erfindungsgemäße Türe in Innenansicht mit abgenommener Verkleidung,
Fig. 2 einen Schnitt entlang der Linie II-II der Fig. 1,
Fig. 3 eine Ansicht des oberen Teiles der Fig. 2 im vergößerten Maßstab,
Fig. 4 das dem Antrieb der Spindel abgewandte Ende,
Fig. 5 dieses Ende im Detail,
Fig. 6 die Abstützung in Draufsicht, im vergrößerten Maßstab,
Fig. 7 die Abstützung in Innenansicht und
Fig. 8 eine andere Variante einer erfindungsgemäßen Türe.

Die in Fig. 1 gezeigte erfindungsgemäße Türe weist zwei Türblätter 1, 2 auf, die jeweils mittels eines Schlittens 3 an einer Schiene 4 schwenkbar befestigt sind. Der Antrieb selbst samt der Spindel ist dabei nicht dargestellt.

Fig. 2 zeigt die Ansicht der Türe im Schnitt II-II der Fig. 1. Im oberen Bereich der Türe ist die Schiene 4, um die der Schlitten 3 verschwenkbar gelagert ist, im Schnitt zu sehen. Die Türe 2 ist einmal in der geschlossenen Lage, bündig mit dem Wagenkasten und zusätzlich im oberen Bereich dünn angerissen in der ausgestellten, offenen Lage gezeichnet.

Die Führung der Türe selbst erfolgt im oberen Bereich durch Führungsrollen 5, die in einer Schiene 6 laufen, im unteren Bereich durch ausschwenkbare Rollen 7 und zugehörige Führungsschienen 8 in der Türe.

Der gesamte, zwischen den Führungsrollen bzw. Schienen liegende Bereich der Nebenschließkanten 9 ist frei von Einbauten, durch die ein Einklemmen gefährlich wird.

In Fig. 3 ist der Antriebsbereich vergrößert, in der Ansicht entsprechend Fig. 2, dargestellt. Dabei ist der eigentliche Antriebsmotor 10 erkennbar, der über einen Zahn- oder Keilriemen 11 eine Spindel in Drehung versetzt. Mit jeder Türe 1, 2 bzw. deren Schlitten 3 fest verbunden ist eine Mutter 21, die durch das Drehen der Spindel 12 axial bewegt wird, was zum Öffnen bzw. Schließen der Türe führt. Die Synchronisierung der beiden Türen erfolgt durch eine symmetrische Ausbildung der Spindelgänge bezüglich der Türsymmetrieebene.

Fig. 4 zeigt das dem Antrieb 10 abgewandte Ende der Spindel 12, die die Schiene 4 verdeckt, in einer Ansicht gemäß der Fig. 1. Dabei ist eine Notbetätigungseinrichtung 13, durch die die Kupplung bzw. Bremse des Freilaufes gelöst werden kann, näher dargestellt.

Um die Bremse bei Notbetätigung zu lösen und somit ein händisches Öffnen zu ermöglichen, muß ein Betätigungsstab 14 gegen die Kraft einer Feder 29, in der Figur nach rechts, verschoben werden, was händisch mittels eines Bowdenzuges 15 oder im Normalbetrieb durch Lüften der Elektromagnetkupplung erfolgt.

Ebenfalls in Fig. 4, in größerem Maßstab aber bei der Tür 2 in Fig. 7, zu erkennen ist die im oberen Türbereich angeordnete Abstützung zur Stabilisierung der Türlage im geschlossenen Zustand. An der Türe 1 ist eine Auflauffläche 17 angebracht, die im wesentlichen waagrecht verläuft und an der Nebenschließkante angeordnet ist. Im geschlossenen Zustand der Tür wirkt diese Auflauffläche 17 mit einer Rolle 18 zusammen, die oberhalb der Auflauffläche 17 zu liegen kommt und auf ihr aufliegt.

Die Rolle 18 ist um eine im wesentlichen waagrechte Achse 19 drehbar, wobei die Achse eine Lage aufweist, die besonders aus Fig. 6, dort allerdings für die Türe 2, näher ersichtlich ist. Im Endbereich des Schließvorganges bewegt sich die Türe im wesentlichen in der Richtung der Linie 20. Die Achse 19 der Rolle 18 verläuft normal zu der Endschließrichtung 20.

Wie wiederum aus Fig. 4 deutlich ersichtlich, ist die Türe im Bereich der Nebenschließkante freitragend ausgebildet. Jeder Öffnungsversuch bringt es daher mit sich, daß ein Moment um eine Achse aufgebaut wird, die annähernd waagrecht und normal zur Türebene verläuft, sodaß ein Verdrehen der Türe etwa um ihre Aufhängung am Schlitten 3 die Folge ist. Diese Verdrehung führt zu einem Anheben der Türe im Bereich der Nebenschließkante 9. Dieses Anheben wird durch die Abstützung 17, 18 wirksam verhindert, wobei die Höhenlage der Abstützung keinen Einfluß auf ihre Wirkung hat. Dies bedeutet, daß es möglich ist, die Abstützung in einem Höhenbereich anzuordnen, in dem weder ein Einklemmen eines Passagieres, noch eine besondere Verschmutzung während des Betriebes befürchtet werden muß. Bevorzugt liegt dieser Bereich nahe der Türoberkante, sodaß die Abdeckung des Türantriebes auch die Abstützung mitabdeckt.

In Fig. 5 ist ein Ausführungsbeispiel eines erfindungsgemäß verwendbaren Freilaufes samt Bremse dargestellt. Die Ansicht zeigt das dem Antrieb 10 abgewandte Ende der Spindel 12 samt der mit der Türe über den Schlitten 3 verbundenen Mutter 21, in der Offenlage der Türe.

Das Ende der Spindel 12 ist kippbar in einer Aufnahme 22 gelagert, die gleichzeitig einen üblichen Freilauf 23 aufweist. Bei drehfest gehaltener Aufnahme 22 ermöglicht der Freilauf 23 eine Drehbewegung der Spindel 12 in der Richtung, die dem Schließen der Türen 1, 2 entspricht.

Zum Öffnen der Türen, d.h. zum Verdrehen der Spindel in der entgegengesetzten Richtung, ist es notwendig, die Aufnahme 22 freizugeben, so daß sie sich mit der Spindel 12 mitdrehen kann. Dies wird auf folgende Weise erreicht: Die Aufnahme 22 ist fest oder einstückig mit einer Welle 24 verbunden, die drehbar gegenüber dem Wagenkasten gelagert ist und mit einer Kupplungsscheibe 25, die an ihren beiden Stirnseiten Kupplungsbeläge 26 trägt, verbunden.

Axial gesehen zu beiden Seiten der Kupplungsscheibe 25 sind, bezüglich des Wagenkastens drehfest und axial bezüglich der Welle 24 verschieblich, Gegenscheiben 27, 28 ausgebildet. Wird nun die Stange 14, wie dies durch ihre beiden Lagen angedeutet ist, nach rechts verschoben, so werden durch Verschwenken einer Nocke die beiden Kupplungsscheiben 27, 28 axial freigegeben, wodurch die dazwischenliegende, mit der Welle 24 verbundene Scheibe 25 ebenfalls freigegeben wird, was es der Aufnahme 22 ermöglicht, sich mit der Spindel 12 in Öffnungsrichtung mitzudrehen.

Dieses Freigeben erfolgt automatisch durch den Türantrieb jedesmal beim Öffnen der Türe oder aber mittels des Bowdenzuges 15 von Hand aus im Notfall. Je nach Sicherheitsphilosophie des Benutzers kann nach händischer Betätigung die Bremse entweder wieder angezogen werden oder durch einen Hebelmechanismus, der nicht dargestellt ist, in der Offenstellung gehalten werden. Im einen Falle ist ein ordnungsgemäßes Schließen und ein weiterer Betrieb der Türe möglich, im anderen Falle ist es möglich, eine mißbräuchliche Betätigung festzustellen und Maßnahmen dagegen zu ergreifen.

Durch die spezielle Anordnug des Freilaufes und der Bremse wird erreicht, daß statt der fixen, beispielsweise durch den Totpunkt vorgegebenen, Schließendlage ein Schließendlagenbereich vorhanden ist, in dem die Türe gegen unerwünschtes Öffnen gesichert ist. Dies bringt eine wesentliche Vereinfachung der Montage mit sich, da beispielsweise auf unterschiedlich breite Dichtungsgummis keine Rücksicht mehr genommen werden muß.

Die Ausführungsform gemäß Fig. 8 zeigt eine Variante in einer Ansicht ähnlich der Fig. 1, wobei aber der eigentliche Türantrieb pneumatisch über eine Zylinder-Kolben-Einheit 30 auf einen mit dem Türflügel 1 fest verbundenen Ansatz 31 wirkt. Im gezeigten Beispiel ist dies die Mutter 21, die auf der Spindel 12 sitzt.

Diese Mutter versetzt beim Bewegen des Türflügels 1 die Spindel 12 in Drehung, wodurch der Türflügel 2 vermittels der mit ihm verbundenen Mutter 32 in eine zum Türflügel 1 spiegelbildlich-synchrone Bewegung versetzt wird.

Das in Fig. 8 linke Ende der Spindel 12 trägt einen Freilauf 23 und eine Bremse bzw. Kupplung 24-28, wie sie in Fig. 5 detailliert dargestellt sind.

Die erfindungsgemäße Türe ist nicht auf das ausgeführte Beispiel beschränkt. So ist es möglich, den Antrieb der Spindel auf andere Weise durchzuführen, beispielsweise durch ein Zahnradgetriebe oder, wenn der Platz es erlaubt, durch einen koaxial an der Spindel angeflanschten Motor.

Die Abstützung 17, 18 kann anders ausgeführt sein und, wenn es nur um ein unbefugtes Öffnen durch Benutzer geht, beispielsweise durch zwei Stützflächen gebildet sein, die im Normalzustand geringen Abstand voneinander aufweisen und unter Umständen entsprechend geschmiert sein können, um die Abnutzung zu verringern.

Es ist aber auch denkbar, zwei Stützflächen 17 an der Türe vorzusehen, von denen die eine, so wie dargestellt, unterhalb der Stützrolle liegt, die andere aber oberhalb der Stützrolle zu liegen kommt, so daß im geschlossenen Zustand der Tür der Schlitten 3 und die Tragschiene 4 entlastet wird. Es ist selbstverständlich auch möglich, die Rolle an der Tür und die Stützfläche(n) am Wagenkasten vorzusehen.

Eine andere Ausgestaltung der Erfindung, die den lösbaren Freilauf betrifft, ist dessen Anordnung koaxial zur Spindel 12. Wenn der Platz neben der Türöffnung für die gezeigte Ausführungsform nicht ausreicht, ist es für den Fachmann ein leichtes, den Freilauf samt lösbarer Bremse, ähnlich wie den gezeigten Türantrieb 10, schräg oberhalb und, wagenseitig gesehen, innerhalb der Spindel 12 anzuordnen und eine Wirkverbindung mittels Keil- oder Zahnriemens, eines Zahnradgetriebes oder einer Kette od.dgl. herzustellen. Neben der Verkürzung der Baulänge hat dies auch den Vorteil, daß die Spindel 12 beidseits fest gelagert werden kann und daß auch die Bremse für sich montiert werden kann, weil die Wirkverbindung in der Lage ist, Montagefehler und Achsschrägstellungen u.dgl. auszugleichen.

Die Bremse kann entweder kraftschlüssig (Reibkupplung) oder formschlüssig (Zahnkupplung) ausgeführt sein.

Bei Verwendung eines Linearantriebes kann dieser, wie oben erläutert, pneumatisch, aber selbverständlich auch hydraulisch oder elektrisch ausgebildet sein. Er kann entweder auf einen der Türflügel oder über eine eigene Mutter auf die Spindel wirken.

Bei reinen Schiebetüren ohne Ausstellbewegung, z.Bsp. bei Taschentüren, die beim öffnen in eine Tasche zwischen der Außenwand und der Innenwand des Fahrzeuges geschoben werden, ist die Anbringung eines Linearantriebes besonders einfach möglich, da er keine Schwenkbewegung mitmachen muß.

Die Spindel selbst kann verschiedene Profile aufweisen, beispielsweise das übliche Trapezprofil, besonders bevorzugt werden jedoch Keilwellenspindeln.

Als Freilauf kann jede Vorrichtung verwendet werden, die ein Verdrehen der Spindel 12 in der der Schließrichtung der Türflügel entsprechenden Richtung gestattet, auch wenn der Festteil des Freilaufes fixiert ist, ein Verdrehen in der Gegenrichtung aber verhindert. Bei drehfrei gegebenem Festteil ist ein Verdrehen der Spindel in jeder Richtung möglich.

## Patentansprüche

1. Ein- oder zweiflügelige Schiebe-, Schwenkschiebe- oder Taschentür, mit elektrischem, pneumatischen oder hydraulischem Antrieb (10, 30), insbesonders für Fahrzeuge, mit einer Spindel (12), mit der der Flügel bzw. die Flügel (1, 2) über jeweils eine Mutter (21, 32) verbunden ist bzw. sind, wobei bei zweiflügeligen Türen die Spindel symmetrisch zur Türmitte ausgebildet ist und wobei der Türantrieb entweder drehend auf die Spindel (12) oder linear auf einen der Flügel (1) wirkt, dadurch gekennzeichnet, daß die Spindel (12) an einem Ende mit einem Freilauf (23) und einer die Rotation des festen Teiles des Freilaufes verhindernden, lösbaren Bremse oder Kupplung (24-28) versehen ist, und daß der FReilauf (23) die Rotation in Türöffnungsrichtung der Spindel gegenüber dem festen Teil des Freilaufes sperrt.

2. Türe nach Anspruch 1, dadurch gekennzeichnet, daß bei endständig angetriebener Spindel (12) der Freilauf (23) und die Bremse oder Kupplung (24-28) am anderen Ende der Spindel angeordnet sind.

3. Türe nach Anspruch 1, dadurch gekennzeichnet, daß bei Verwendung eines Linearantriebes, beispielsweise einer pneumatischen Kolben-Zylinder-Einheit (30), der Linearantrieb oberhalb eines der Türflügel (2) angeordnet ist und auf den anderen Türflügel (1) wirkt.

4. Türe nach einem der vorhergehenden Ansprüche, dadurch gekennzeichnet, daß die lösbare Bremse oder Kupplung (24-28) elektrisch gelöst wird.

5. Türe nach einem der Ansprüche 1 bis 3 mit pneumatischem oder hydraulischem Antrieb, dadurch gekennzeichnet, daß die lösbare Bremse oder Kupplung (24-28) pneumatisch bzw. hydraulisch gelöst wird.

6. Türe nach einem der vorhergehenden Ansprüche, dadurch gekennzeichnet, daß im Bereich der Nebenschließkante, bevorzugt nahe der oberen Türkante, an der Türe (1) eine Auflauffläche (17) angeordnet ist, die im geschlossenen Zustand der Tür (1, 2) im wesentlichen unmittelbar unterhalb einer am Türrahmen angeordneten Gegenstützfläche (18) zu liegen kommt.

7. Türe nach Anspruch 6, dadurch gekennzeichnet, daß die Gegenstützfläche eine Rolle (18) ist, die um eine im wesentlichen waagrechte Achse (19) verschwenkbar ist, die im wesentlichen normal zur Endschließbewegung (20) der Türe (1, 2) verläuft.

8. Türe nach Anspruch 6 oder 7, dadurch gekennzeichnet, daß türseitig eine weitere Auflauffläche vorgesehen ist, die im wesentlichen unmittelbar oberhalb der Gegenstützfläche (18) angeordnet ist.

## Claims

1. A one-leaf or two-leaved sliding door, swinging-sliding door or pocket door, with electric, pneumatic or hydraulic drive (10,30), in particular for vehicles, with a spindle (12) to which the leaf or leaves (1,2) is/are connected via a respective nut (21,32), wherein with two-leaved doors the spindle is designed to be symmetrical to the door centre and wherein the door drive either has a rotational action on the spindle (12) or has a linear action on one of the leaves (1), characterised in that at one end the spindle (12) is provided with a freewheel (23) and with a releasable brake or coupling (24-28) preventing rotating of the fixed part of the freewheel, and in that the freewheel (23) blocks the rotation in the door-opening direction of the spindle relative to the fixed part of the freewheel.

2. Doors according to Claim 1, characterised in that with the spindle (12) being driven permanently at one end the freewheel (13) and the brake or coupling (24-28) are mounted at the other end of the spindle.

3. Doors according to Claim 1, characterised in that if a linear drive is used, for example a pneumatic piston-cylinder assembly (30), the linear drive is disposed above one of the door leaves (2) and acts on the other door leaf (1).

4. Doors according to any one of the preceding Claims, characterised in that the releasable brake or coupling (24-28) is released electrically.

5. Doors according to any one of Claims 1 to 3 with pneumatic or hydraulic drive, characterised in that the releasable brake or coupling (24-28) is released pneumatically or hydraulically.

6. Doors according to any one of the preceding Claims, characterised in that in the vicinity of the side closure edge, preferably near the upper door edge, an abutting surface (17) is provided on the door (1), which in the closed position of the door (1,2) is situated substantially directly below a countersupport surface (18) provided on the door frame.

7. Doors according to Claim 6, characterised in that the countersupport surface is a roller (18) which is pivotable about a substantially horizontal axis (19) which extends substantially normal to the final closing movement (20) of the doors (1,2).

8. Doors according to Claim 6 or 7, characterised in that on the door side a further abutting surface is provided, which is disposed substantially directly above the countersupport surface (18).

## Revendications

1. Porte coulissante, porte coulissante/basculante ou porte escamotable à un ou à deux battants, comprenant un entraînement électrique, pneumatique ou hydraulique (10, 30), en particulier pour véhicule, comprenant une broche (12) qui est reliée au(x) battant(s) (1, 2) au moyen d'un écrou respectif (21, 32), et dans le cas de portes à deux battants la broche est réalisée de façon symétrique par rapport au milieu de la porte, et l'entraînement de porte agit soit en rotation sur la broche (12) soit linéairement sur l'un des battants (1), caractérisée en ce que la broche (12) est pourvue à une extrémité d'un dispositif à course libre (23) et d'un frein ou embrayage (24-28) libérable qui empêche la rotation de la partie fixe du dispositif à course libre, et en ce que le dispositif à course libre (23) bloque la rotation de la broche en direction d'ouverture de la porte par rapport à la partie fixe du dispositif à course libre.

2. Porte selon la revendication 1, caractérisée en ce que dans le cas d'une broche entraînée à l'extrémité (12) le dispositif à course libre (23) et le frein ou embrayage (24-28) sont agencés à l'autre extrémité de la broche.

3. Porte selon la revendication 1, caractérisée en ce que lors de l'utilisation d'un entraînement linéaire, par exemple d'une unité pneumatique à piston-et-cylindre (30), l'entraînement linéaire est agencé au-dessus de l'un des battants de la porte (2) et agit sur l'autre battant de la porte (1).

4. Porte selon l'une des revendications précédentes, caractérisé en ce que le frein ou embrayage (24-28) libérable est libéré par voie électrique.

5. Porte selon l'une des revendications 1 à 3, avec entraînement pneumatique ou hydraulique, caractérisée en ce que le frein ou embrayage libérable (24-28) est libéré par voie pneumatique ou hydraulique.

6. Porte selon l'une des revendications précédentes, caractérisé en ce que dans la région de l'arête de fermeture auxiliaire, de préférence à proximité de l'arête supérieure de la porte, une surface d'attaque (17) est ménagée sur la porte (1), laquelle vient reposer, dans l'état fermé de la porte (1, 2) sensiblement directement au-dessous d'une surface d'appui complémentaire (18) ménagée sur le cadre de la porte.

7. Porte selon la revendication 6, caractérisée en ce que la surface d'appui complémentaire est un galet (18), capable de basculer autour d'un axe sensiblement horizontal (19) qui s'étend sensiblement perpendiculairement au mouvement de fermeture finale (20) de la porte (1, 2).

8. Porte selon l'une ou l'autre des revendications 6 et 7, caractérisé en ce qu'il est prévu du côté porte une autre surface d'attaque qui est disposée sensiblement directement au-dessus de la surface d'appui complémentaire (18).
